# EUROPÄISCHE PATENTSCHRIFT

(11) **EP 0 386 485 B1**
(45) Veröffentlichungstag und Bekanntmachung des Hinweises auf die Patenterteilung: **19.01.1994**
(21) Anmeldenummer: 90102433.1
(22) Anmeldetag: 07.02.1990
(51) Int. Cl.: B61L 25/08, B61L 25/02, B61L 21/06

(54) **Bedienplatz für ein elektronisches Stellwerk**
Control panel for an electronic switch tower
Pupitre de commande pour poste d'aiguillage

(30) Priorität: 06.03.1989 AT 494/89
(43) Veröffentlichungstag der Anmeldung: 12.09.1990
(73) Patentinhaber: Siemens Aktiengesellschaft Österreich, 1210 Wien (AT)
(72) Erfinder: Kramer, Helmut, A-1020 Wien (AT)
(74) Vertreter: Matschnig, Franz, Dipl.-Ing.

(56) Entgegenhaltungen:
- EP-A- 0 278 293
- DE-A- 2 043 730
- DE-A- 3 241 220

## Beschreibung

Gegenstand der Erfindung ist ein Bedienplatz für ein elektronisches Stellwerk mit einem modular aufgebauten Gleistastenfeld und Farbsichtgeräten zur Darstellung von Übersichts- und Lupenbildern der Gleisanlage des bedienten Stellwerksbereiches.

In den Stellwerken werden die Weichen und Signale im Stellwerksbereich gestellt, ihre Stellung und Betriebsbereitschaft laufend überwacht, Fahrstraßen gebildet und verschlossen, d.h. gegen Veränderungen gesichert. Nach Gleisfreimeldung wird die Fahrstraße wieder aufgelöst. Das Stellwerk bringt die Elemente der Fahrstraße, also die Signale und Weichen, in gegenseitige Abhängigkeit und übernimmt damit die Sicherung und rationelle Steuerung des Zugsverkehrs im Stellwerksbereich.

Herkömmliche Stellwerke sehen eine Bedieneinrichtung, das Gleisbildstellwerk, vor, die eine Nachbildung der Gleis-Außenanlage darstellt. Als Spurplanstellwerk wird sie aus einer Reihe von typisierten Relaisbaugruppen dem Spurplan entsprechend, zusammengeschaltet. Jede der insgesamt ca. 20 Baugruppen stellt jeweils eine Weiche, ein Signal, eine Kreuzung usw. dar, sodaß jedes beliebige Gleisbild nachgebildet werden kann. Das Gleisbildstellwerk wird mit Drucktasten bedient. Das gleichzeitige Drücken einer Start- und einer Zieltaste bewirkt automatisch die Bildung einer Fahrstraße mit allen Weichen und Signalen. Die Fahrstraße wird automatisch wieder aufgelöst, sobald der Zug sie verlassen hat.

Der neuere Stand der Technik kennt mit Mikroprozessoren ausgestattete sogenannte Rechnerstellwerke. Um die selbe oder eine bessere Funktionssicherheit zu erreichen als mit Relaisstellwerken, sind elektronische Schaltungen entwickelt worden, die das fail-safe-Prinzip ebenfalls erfüllen. Durch den Einsatz von Prozessrechnern wurde ein höherer Automatisierungsgrad der Stellwerksfunktionen erreicht und der Fernsteuerbetrieb wesentlich erweitert. Die relative großen Meldetafeln und Stellpulte konnten durch Farbsichtgeräte und numerische Tastenfelder ersetzt werden (siehe Dokument DE-A-3 241 220). Da herkömmliche Stellpulte eine große Vielfalt an neben den Gleissymbolen anzuordnenden Anzeigeelementen aufweisen, wie etwa Weichenstellung- und Weichenverschlußanzeigen, Gleisnummern, Signalsymbole etc., müssen sie ziemlich großflächig ausgeführt werden und werden daher für einen größeren Stellwerksbereich sehr unübersichtlich. Ähnliches gilt für die Bildschirmanzeige, wobei aber wegen der begrenzen Bildschirmfläche bei größeren Stellwerksbereichen mehrere Anzeige-Farbsichtgeräte zur Wiedergabe des gesamten Übersichtsbildes erforderlich werden. Ab einer bestimmten Anlagengröße ergibt sich daher eine ergonomisch ungünstige Gestaltung des Bedienplatzes. Die gleichzeitige Anzeige der gesamten, in einem Stellwerk anfallenden Informationsmenge führt daher zu einer Überlastung des Bedienpersonals mit vorzeitiger Ermüdung und dadurch verursachten längeren Reaktionszeiten.

Dieser Mangel wird erfindungsgemäß dadurch vermieden, daß das Gleistastenfeld nur zur Befehlsgabe dienende Elemente enthält, nämlich Tasten, die den darzustellenden Gleisabschnitten lagemäßig zugeordnet und zeilenweise abfragbar sind und daß das von einem Anzeigerechner an das Farbsichtgerät übertragene Ansteuersignal neben den Bildgrunddaten zur Erzeugung des Übersichtsbildes, das aus den die Gleisabschnitte der vom Stellwerk zu bedienenden Gleisanlage symbolisierenden Linien, den darin enthaltenen Gleisnummern, den Signalsymbolen und Ortsbezeichnungen aufgebaut ist, nur die Daten enthält, welche zur Anzeige von Gleisfrei- und -besetztmeldungen sowie Signalzuständen durch Farb- oder Symboländerungen und zur Darstellung des Verlaufes eingestellter Fahrstraßen sowie der Zugnummern erforderlich sind.

Der Vorteil liegt darin, daß durch die "Abmagerung" des Gleistastenfeldes auf die zur Fahrstraßenschaltung unbedingt erforderlichen im Gleisbild eingelagerten Tasten sowie des Übersichtsbildes auf die zum ungestörten Betrieb unbedingt erforderliche Mindestanzeige, Stellwerksbereiche mit bis zu 80 Weichen durch ein Gleistastenfeld bedienbar und auf einem Farbsichtgerät darstellbar sind. Es ist somit möglich, in 95 % der Anwendungsfälle maximal zwei Farbsichtgeräte anzuordnen, wobei im Regelbetriebsfall lediglich auf einem Farbsichtgerät das Übersichtsbild eingeblendet ist, während nur bei bestimmten kurzzeitigen Betriebszuständen und im Störungsfall auf das zweite Farbsichtgerät das Lupenbild des jeweils interessierenden Bereiches geschaltet wird.

Anhand von Zeichnungen soll nachfolgend der Erfindungsgedanke näher erläutert werden.
- Fig. 1: zeigt in einem vereinfachten Blockschaltbild die zugrundegelegte Gerätekonfiguration und
- Fig. 2: zeigt das Prinzipschaltbild der angewendeten Tastenabfrage.

Mit einem hier nicht gezeigten sicheren Übertragungssystem wird der Zustand eines Elementes (z.B. Gleis frei) in das Stellwerk übertragen, dort in einer sicher arbeitenden rechnerexternen Prüfebene 1,2 auf Übertragungsfehler geprüft und verdoppelt und im Regelfall in beide Prozessrechner 3,4 eingegeben. Dem empfangenen Bitmuster werden das anzuzeigende Symbol und die Koordinaten auf dem Bildschirm durch den Rechner zugeordnet und an die zu jedem Rechner gehörende Sichtgerätesteuerung 5,6 ausgegeben. Über eine Umtaster 7 wird das Videosignal abwechselnd von den beiden Steuerungen 5,6 auf den Bildschirm 8 des Farbsichtgerätes 9 für das Lupenbild geschaltet. Stimmen beide Steuerungen inhaltlich überein, dann entsteht ein eindeutig ruhendes Bild. Besteht an einer oder mehreren Stellen keine Übereinstimmung, so tritt ein Blinken im Rhythmus des Umtastens auf.

Von dem als Anzeigerechner dienenden Prozeßrechner 3 wird ein Videosignal erzeugt, das auf dem Bildschirm 10 des Farbsichtgerätes 11 ein Übersichtsbild 12 mit einer neuen Symbolik erzeugt, bei der lediglich alle Gleisabschnitte als Linien mit der zugehörigen Nummer, ohne Weichenverbindungen, Abzweige etc., jedoch in bestmöglicher topographischer Analogie zur bestehenden Gleisanlage dargestellt sind. Dieses Übersichtsbild stellt keine Streckenübersicht im engeren Sinn dar, sondern beinhaltet nur alle für den störungsfreien Betriebsablauf mindestens erforderlichen Meldungen aus dem Stellwerksbereich. Es dient damit der Anzeige im Zusammenhang mit dem operativen Teil und ermöglicht die übersichtliche Darstellung eines größeren ferngesteuerten Stellwerksbereiches auf einem Bildschirm auch dann, wenn das bisher übliche Lupenbild dieses Stellwerkbereiches aufgrund seiner Größe auf einem Bildschirm keinen Platz fände. Dieses Übersichtsbild 12 wird nur als Grundinformation verwendet. Es sagt aus, daß die Stellwerksanlage das eingegebene Kommando ordnungsgemäß ausgeführt hat. Etwa beim Kommando Fahrstraßenstellung wird am Übersichtsbild die Fahrstraße farblich gekennzeichnet, das Startsignal zeigt auf "Frei". Ebenso wird im Übersichtsbild 12 auch der jeweilige Standort der Züge angezeigt, etwa durch Einblendung von nach einem Code für die Zugnummern verwendeten Buchstaben sowie durch farbliche Hervorhebung besetzter Gleisabschnitte. Die Information, daß alle zur Fahrstraße gehörenden Weichen richtig stehen und verschlossen sind, ist im störungsfreien Betrieb nicht interessant, da mit der "Frei"-Stellung des Startsignals zugleich der positiv beendete Ablauf einer herkömmlichen automatischen Prüfroutine angezeigt wird. Diese Information wird deshalb im Anzeigerechner 3 nur für das zugehörige Lupenbild verwaltet. Dieses im störungsfall auf dem Bildschirm 8 des Farbsichtgerätes 9 aufrufbare Lupenbild enthält demnach alle für die zur Maßnahmenergreifung im Störungsfall bzw. in bestimmten Betriebsfällen erforderlichen Einzelheiten.

Zur Eingabe der Kommandos dient ein Gleistastenfeld 13 in neuer Symbolik. Die anwendungsneutrale Grundausführung weist z.B. 16 x 24 rasterförmig angeordnete Tastenplätze auf. Anwendungsbezogen wird die Tastenplatine mit Gleistasten 14 oder Blindabdeckungen 15 mit Gleissymbolen, derart bestückt, daß ein schematisches Abbild der zu bedienenden Gleisanlage vorliegt. Die Gleistasten 14 sind jeweils im Zuge des Symboles jenes Streckenabschnittes, der durch ihre Betätigung in eine Fahrstraße einbindbar ist, angeordnet, sodaß von einer geografischen Anordnung der Gleistasten 14 im Gleisbild gesprochen werden kann. Die Gleistasten 14 tragen die Nummer des ihnen zugeordneten Gleisabschnittes und sind vorteilhaft in Symbolfarben ausgeführt. Die Nummern der Gleistasten 14 sind identisch mit den Nummern der, die Gleisabschnitte symbolisierenden Linien des auf dem Bildschirm 10 des Farbsichtgerätes 11 erzeugten Übersichtsbildes 12. Außer den Gleistasten 14 können auch Tasten mit Sicherheitsfunktion oder weitere Befehlstasten angeordnet werden, etwa Tasten 16 zum Aufruf eines Lupenbildes auf dem dafür vorgesehenen Bildschirm 8 des Farbsichtgerätes 9. Diese Tasten 16 werden vorteilhaft in der Nähe jener Gleisbildbereiche angeordnet, die als Lupenbild durch sie aufgerufen werden sollen, um auch hier den geografischen Bezug herzustellen.

Zur Tastenabfrage, Fig. 2, wird nach einer vorteilhaften Ausführungsform über einen Port eines Prozessors 17 ein Hex-Wort ausgegeben, das von den Decodern 18 als Index für die Zeilen des Gleistastenfeldes, d.h. als "Y-Koordinate" interpretiert wird. Die Decoder 18 setzen den der Adressierung entsprechenden Ausgang 19 auf High-Potential. Anschließend werden über einen zweiten Port des Prozessors 17 die Empfängerbausteine 20 der Reihe nach aktiviert. Wenn im Bereich eines Empfängerbausteins 20 eine Gleistaste 14 gedrückt ist, wird von dessen Ausgang an den Prozessor 17 ein Signal geliefert, dessen Zahlenwert geometrisch als "X-Koordinate" interpretierbar ist. In diesem Fall wird vom Prozessor 17 das Befehlstelegramm unter Interpretation der abgefragten Koordinaten aufgebaut und gesendet. Das Telegramm verläßt das Gleistastenfeld 13 über die serielle Schnittstelle des Prozessors 17 und wird, vorteilhaft unter Zwischenschaltung eines Optokopplers 21 einer Bedienperipherie-Anpaßbaugruppe 22 zugeleitet. Solange noch eine Taste gedrückt ist, bleibt das Gleistastenfeld 13 für jede weitere Tastenbetätigung gesperrt.

## Patentansprüche

1. Bedienplatz für ein elektronisches Stellwerk mit einem modular aufgebauten Gleistastenfeld und Farbsichtgeräten zur Darstellung von Übersichts- und Lupenbildern der Gleisanlage des bedienten Stellwerksbereiches, wobei das Gleistastenfeld (13) nur zur Befehlsgabe dienende Elemente enthält, nämlich Tasten (14), die den darzustellenden Gleisabschnitten lagemäßig zugeordnet und zeilenweise abfragbar sind, und wobei das von einem Anzeigerechner (3) an das Farbsichtgerät (11) übertragene Ansteuersignal neben den Bildgrunddaten zur Erzeugung des Übersichtsbildes (12), das aus den die Gleisabschnitte der vom Stellwerk zu bedienenden Gleisanlage symbolisierenden Linien, den darin enthaltenen Gleisnummern, den Signalsymbolen und Ortsbezeichnungen aufgebaut ist, nur die Daten enthält, welche zur Anzeige von Gleisfrei- und -besetztmeldungen sowie Signalzuständen durch Farb- oder Symboländerungen und zur Darstellung des Verlaufes eingestellter Fahrstraßen sowie der Zugnummern erforderlich sind.

## Claims

1. Control panel for an electronic actuating mechanism having a modular track sensing array and colour vision devices for illustrating general views and magnified views of the track system of the controlled actuating mechanism region, wherein the track sensing array (13) comprises only those elements necessary for issuing the commands, namely keys (14), which are allocated in a positional manner to the track portions to be illustrated and which keys can be interrogated row-by-row, and wherein the control signal transmitted by an indicating computer (3) to the colour vision device (11) in addition to the picture forming data for the purpose of producing the general view (12), which is built up from the lines symbolising the track portions of the track system to be controlled by the actuating mechanism, from the track numbers contained therein, from the signal symbols and from the place designations, only contains the data which is necessary to indicate the 'track free' or 'track busy' reports as well as the signal conditions by virtue of changing the colour or the symbol and to illustrate the progression of adjusted running tracks as well as the train numbers.

## Revendications

1. Pupitre de commande pour un poste de manoeuvre électronique, avec un panneau de touches de voies à structure modulaire et des appareils de visualisation en couleurs pour représenter des images synoptiques et des images macrographiques des voies ferrées de la zone commandée par le poste de manoeuvre,
le panneau de touches de voies (13) contenant uniquement des éléments servant à l'introduction d'ordres, à savoir des touches (14) qui sont associées d'après leur position aux tronçons de voies à représenter et qui peuvent être interrogées ligne par ligne,
et le signal d'asservissement transmis par un calculateur d'affichage (3) à l'appareil de visualisation en couleurs (11) contenant, -en plus des données de base d'image pour la production de l'image synoptique (12) constituée des lignes symbolisant les tronçons de voies de l'ensemble de voies ferrées commandé par le poste de manoeuvre, des numéros de voies qui y sont contenus, des symboles de signaux et des désignations de lieux-, uniquement les données qui sont nécessaires pour afficher des indications de voie libre ou occupée ainsi que des états de signaux par des modifications de couleurs ou de symboles, et pour représenter l'allure d'itinéraires établis ainsi que les numéros de trains.
